# EUROPÄISCHE PATENTSCHRIFT

(11) **EP 0 713 975 B1**
(45) Veröffentlichungstag und Bekanntmachung des Hinweises auf die Patenterteilung: **07.04.1999**
(21) Anmeldenummer: 95117862.3
(22) Anmeldetag: 13.11.1995
(51) Int. Cl.: F04D 23/00

(54) **Seitenkanalverdichter**
Side-channel compressor
Compresseur à canal latéral

(30) Priorität: 22.11.1994 DE 4441558
(43) Veröffentlichungstag der Anmeldung: 29.05.1996
(73) Patentinhaber: SIEMENS AKTIENGESELLSCHAFT, 80333 München (DE)
(72) Erfinder: Fischer, Peter, D-97616 Bad Neustadt (DE)

(56) Entgegenhaltungen:
- DE-A- 1 817 430
- DE-A- 1 909 938
- DE-A- 2 125 042
- DE-A- 4 239 814
- DE-A- 4 341 266
- DE-B- 2 721 233

## Beschreibung

Die Erfindung betrifft einen Seitenkanalverdichter, mit mindestens einem in jeweils einem geteilten Laufradgehäuse umlaufenden Laufrad, an welchem Laufradgehäuse sich mindestens zwei in Umfangsrichtung befindliche, kreissektorähnliche Anschlußbereiche befinden, von denen jeder zumindest eine Einlaß bzw. eine Auslaßöffnung auf beiden in axialer Richtung des Laufrades gegenüberliegenden Seiten des Laufradgehäuses aufweist.

Ein solcher Verdichter ist durch die DE-C-43 41 266 bekannt. Bei diesem Verdichter weisen die Anschlußbereiche jeweils nur eine Einlaßöffnung bzw. eine Auslaßöffnung auf. Damit können an den Seitenkanalverdichter anzuschließende Rohrleitungen nur aus einer Richtung an das Verdichtergehäuse herangeführt werden. Aus der DE 2 721 233 ist ein aus mehreren Verdichterstufen bestehender Seitenkanalverdichter bekannt, bei dem die aus jeweils zwei Gehäusehälften bestehenden Gehäuse der einzelnen Verdichterstufen axial nebeneinander angeordnet sind und axial ausgerichtete Ein- und Auslaßöffnungen gleicher Form und Größe haben. Man ist somit in der Rohrleitungsführung eingeengt bzw. es muß bereits bei der Herstellung oder Anschaffung eines Verdichters die Anschlußrichtung für die Rohrleitungen bekannt sein bzw. festgelegt werden.

Der Erfindung liegt die Aufgabe zugrunde, einen Seitenkanalverdichter so auszugestalten, daß ein Anschluß der notwendigen Rohrleitungen in verschiedenen Richtungen möglich ist.

Die Lösung der gestellten Aufgabe gelingt nach der Erfindung dadurch, daß jeder Anschlußbereich zusätzlich in einer im wesentlichen radialen Richtung des Laufrades je eine Einlaßbzw. Auslaßöffnung. Hierdurch ist ein Anschluß in der einen oder anderen Achsrichtung möglich. Durch das Vorsehen einer Ein- und Auslaßöffnung auch am Umfang des Laufradgehäuses wird ein weiterer Freiheitsgrad bei der Anschlußrichtung der Rohrleitungen erreicht.

Mehrstufige Verdichter werden durch Aneinanderreihen einzelner Gehäuse gebildet.

Erstrecken sich die Anschlußbereiche hinsichtlich ihrer axialen Breite mindestens bis in die Trennebene der Laufradgehäuse, dann ist eine direkte Verbindung der entsprechenden Einbzw. Auslaßöffnungen der einzelnen Verdichter möglich, da die Öffnungen in axialer Richtung direkt aneinander anliegen und somit keine Rohrteile als Zwischenverbindung erforderlich sind.

Vorteilhaft es es auch, wenn die Anschlußbereiche zu einem Anschlußblock zusammengefaßt sind. Hierdurch ergibt sich eine höhere mechanische Festigkeit.

Dadurch, daß am Laufradgehäuse mindestens eine in ihrer Form und Größe der Form und Größe der Einlaß- bzw. Auslaßöffnung angepaßte Dichtfläche in einem dem zwischen der Einlaß- und der Auslaßöffnung bestehenden Winkelabstand entsprechenden Winkelabstand zur Einlaß- bzw. Auslaßöffnung angeordnet ist, besteht bei mehreren auf einer gemeinsamen Antriebswelle angeordneten Verdichtern die Möglichkeit, die einzelnen Laufradgehäuse um einen dem Winkelabstand entsprechenden Winkel gegeneinander zu verdrehen, wobei dann die dem Laufradgehäuse des benachbarten Verdichters zugewandte Ein- und Auslaßöffnung durch die Dichtfläche des jeweils anderen Laufradgehäuses verschlossen wird. Damit entfällt ein gesondertes Verschließen der fraglichen Öffnungen. Es besieht aber auch die Möglichkeit, die Einlaßöffnung des einen Verdichters mit der Auslaßöffnung des anderen Verdichters zur Deckung zu bringen und somit zwei Verdichter in Reihe zu schalten. Die Auslaßöffnung des einen Verdichters und die Einlaßöffnung des anderen Verdichters werden dabei durch die entsprechende Dichtfläche des jeweils anderen Laufradgehäuses verschlossen, ohne daß es hierzu gesonderter Maßnahmen bedarf.

Sind in entsprechendem Winkelabstand mehrere Dichtflächen gleichmäßig über den Umfang des Laufradgehäuses verteilt angeordnet, so ist einerseits die Reihenschaltung von mehr als zwei verdichtern möglich, andererseits können die Laufradgehäuse der einzelnen Verdichter um ein Vielfaches eines Winkelabstandes gegeneinander verdreht werden. Damit kann bei einem Anschluß der Rohrleitungen an die auf der in Umfangsrichtung des Laufradgehäuses liegende Seite der Anschlußbereiche das Laufradgehäuse in eine dem Richtungsverlauf der anzuschließenden Rohrleitungen entsprechende Lage gedreht werden.

Dadurch, daß die Einlaß- und die Auslaßöffnungen des Anschlußblockes jeweils von einer Auflagefläche umgeben sind, wird das Anschließen von irgendwelchen Bauteilen, z.B. Rohrleitungen, Filter, Schalldämpfer, Ventilen oder Verschlußdeckeln auf einfache Weise ermöglicht.

Anhand von in der Zeichnung vereinfacht dargestellten Ausführungsbeispielen wird die Erfindung nachfolgend näher beschrieben. Es zeigt:
- FIG 1: einen Seitenkanalverdichter mit in gleicher Richtung weisenden Rohranschlußstücken,
- FIG 2: einen Seitenkanalverdichter mit in entgegengesetzte Richtungen weisenden Rohranschlußstücken,
- FIG 3: zwei miteinander gekoppelte und in Reihe geschaltete Seitenkanalverdichter mit jeweils einem radial und einem axial gerichteten Rohranschlußstück,
- FIG 4: zwei miteinander gekoppelte und in Reihe geschaltete Seitenkanalverdichter mit zwei radial gerichteten Rohranschlußstücken,
- FIG 5: zwei mechanisch miteinander gekoppelte, strömungsmäßig jedoch entkoppelte Seitenkanalverdichter, mit jeweils einem radial und einem axial gerichteten Rohranschlußstück,
- FIG 6: zwei mechanisch miteinander gekoppelte, strömungsmäßig jedoch entkoppelte Seitenkanalverdichter mit axial gerichteten Rohranschlußstücken,
- FIG 7: vier mechanisch miteinander gekoppelte, strömungsmäßig entkoppelte Seitenkanalverdichter mit axial und radial gerichteten Rohranschlußstücken.

Mit 1 ist jeweils ein Antriebsmotor bezeichnet, der an das Laufradgehäuse eines Seitenkanalverdichters 2 angeflanscht ist. Bei den Ausführungsbeispielen nach FIG 1 und 2 ist jeweils nur ein Seitenkanalverdichter 2 mit dem Antriebsmotor 1 gekoppelt. An dem aus zwei Gehäusehälften 3 und 4 bestehenden Laufradgehäuse des Seitenkanalverdichters 2 ist ein Anschlußblock 5 vorgesehen, an dem in verschiedenen Richtungen, z.B. auf den beiden Stirnseiten und der Umfangsseite, liegende Ein- und Auslaßöffnungen 6 und 7 vorgesehen sind. An diese Öffnungen 6 und 7 ist jeweils ein Rohrstück 8, welches beispielsweise als Schalldämpfer ausgebildet ist, angeschlossen. Mit den Rohrstücken 8 können dann entsprechende Rohrleitungen verbunden werden.

Durch die in verschiedenen Richtungen liegenden Ein- und Auslaßöffnungen 6 und 7 werden für den Anschluß der Rohrleitungen mehr Freiheitsgrade geschaffen. Je nach Verlegungsrichtung der Rohrleitungen, die durch bauliche Gegebenheiten am Aufstellort des Seitenkanalverdichters bestimmt wird, kann die am günstigsten liegende Ein- oder Auslaßöffnung 6 bzw.7 für den Anschluß der Rohrleitung ausgewählt werden. Die nicht benötigten Öffnungen 6 und 7 werden mittels jeweils eines Deckels 9 verschlossen.

An den Stirnseiten der Gehäusehälften 3 und 4 sind über deren Umfang gleichmäßig verteilt Dichtflächen 10 angeformt. Der Winkelabstand 11 dieser Dichtflächen 10 entspricht sowohl untereinander als auch gegenüber der Ein- bzw. Auslaßöffnung 6 bzw.7 dem Winkelabstand zwischen diesen beiden Öffnungen 6 und 7. Die Dichtflächen 10 entsprechen ferner in ihrer Form und Größe der Form und Größe der Einlaß- bzw. der Auslaßöffnung 6 und 7.

Die FIG 3 und 4 zeigen jeweils zwei strömungsmäßig in Reihe geschaltete Seitenkanalverdichter 12 und 14. Das zu verdichtende Gas wird, wie durch einen Pfeil angedeutet, über ein Rohrstück 8 der am Umfang des Laufradgehäuses liegenden Einlaßöffnung 6 des ersten Seitenkanalverdichters 12 zugeführt. Die weitere auf der äußeren Stirnseite 13 des Laufradgehäuses liegende Einlaßöffnung 6 ist mittels eines Deckels 9 verschlossen. Das Laufradgehäuse des zweiten Seitenkanalverdichters 14 ist derart um einen dem Winkelabstand zwischen der Ein- und Auslaßöffnung 6 und 7 entsprechenden Winkel gegenüber dem Laufradgehäuse des ersten Seitenkanalverdichters 12 verdreht, daß die auf der entsprechenden Stirnseite liegende Einlaßöffnung 6 dieses zweiten Seitenkanalverdichters 14 mit der auf der inneren Stirnseite des Laufradgehäuses des ersten Seitenkanalverdichters 12 liegenden Auslaßöffnung 7 zur Deckung kommt. Die auf der inneren Stirnseite des ersten Seitenkanalverdichters 12 liegende Einlaßöffnung 6 wird durch eine entsprechende Dichtfläche 10 des Laufradgehäuses des zweiten Seitenkanalverdichters 14 und die auf der dem ersten Seitenkanalverdichters 12 zugewandten Stirnseite des zweiten Seitenkanalverdichters 14 liegende Auslaßöffnung durch eine entsprechende Dichtfläche 10 des Laufradgehäuses des ersten Seitenkanalverdichters 12 verschlossen. Damit sind die für die Reihenschaltung notwendigen Strömungsverbindungen durch bloßes Zusammenfügen der beiden Verdichtergehäuse in der entsprechenden Winkelstellung möglich. Die nicht benötigten weiteren Ein- und Auslaßöffnungen 6 und 7 sind mittels entsprechender Deckel 9 verschlossen.

Das direkte Aneinanderkoppeln der entsprechenden Ein- und Auslaßöffnungen 6 und 7 der beiden Laufradgehäuse wird dadurch ermöglicht, daß sich der Anschlußblock 5 jedes Laufradgehäuses hinsichtlich seiner axialen Breite mindestens bis in die beiden Seitenebenen (Trennebenen) des Laufradgehäuses erstreckt. Hierdurch kommen die Anschlußblöcke 5 von zwei zusammenfügbaren Laufradgehäusen unmittelbar in Anlage, so daß unter Zwischenfügung eines Dichtungselementes eine direkte Verbindung der jeweiligen Öffnungen 6 und 7 möglich ist. Die am Laufradgehäuse vorgesehenen Dichtflächen 10 erstrecken sich ebenfalls bis in die Seitenebene des Laufradgehäuses, so daß sie mit dem auf der Stirnseite des Laufradgehäuses liegenden Anlageflächen der Anschlußblöcke 5 fluchten und somit beim Zusammenfügen von zwei Laufradgehäusen ebenfalls direkt die entsprechenden Öffnungen 6 bzw.7 abzudichten vermögen.

Die Darstellungen in FIG 3 und 4 unterscheiden sich lediglich durch eine unterschiedliche Anschlußlage des mit der Auslaßöffnung 7 des zweiten Seitenkanalverdichters 14 verbundenen Rohrstückes 8. Selbstverständlich kann auch das mit der Einlaßöffnung 6 verbundene Rohrstück 8 an die in axialer Richtung liegende Einlaßöffnung 6 des ersten Seitenkanalverdichters 12 angeschlossen werden.

Die FIG 5 bis 7 zeigen Schaltungsvarianten für einen strömungsmäßig unabhängigen Betrieb mehrerer Seitenkanal verdichter 2. Je nach erforderlicher Anschlußrichtung der mit dem Seitenkanalverdichter 2 zu verbindenden Rohrleitungen werden die entsprechenden Ein- und Auslaßöffnungen 6 und 7 der einzelnen Seitenkanalverdichter 2 belegt.

Selbstverständlich sind weitere Schaltungsvarianten möglich. So können auch mehr als zwei Seitenkanalverdichter 2 in Reihe geschaltet werden. Hierzu wird der jeweils nächste Seitenkanalverdichter 2 um den entsprechenden Winkel gegenüber dem vorhergehenden Seitenkanalverdichter 2 verdreht an diesem angeschlossen.
Bei einem aus mehr als zwei Verdichtern bestehenden Aggregat kann sowohl eine Reihenschaltung von Verdichtern als auch gleichzeitig ein unabhängiger oder paralleler Betrieb der übrigen Verdichter vorgesehen werden. Insbesondere die am Umfang der Laufradgehäuse vorgesehenen Ein- und Auslaßöffnungen 6 und 7 ermöglichen bei aus mehr als zwei Seitenkanalverdichtern bestehenden Aggregaten einen strömungsmäßig unabhängigen Betrieb der einzelnen Verdichter untereinander. Da die Ein- und Auslaßöffnungen unabhängig voneinander zugänglich sind.

## Patentansprüche

1. Seitenkanalverdichter, mit mindestens einem in jeweils einem geteilten Laufradgehäuse (3, 4) umlaufenden Laufrad, an welchem Laufradgehäuse sich mindestens zwei in Umfangsrichtung befindliche, kreissektorähnliche Anschlußbereiche befinden, von denen jeder zumindest eine Einlaß- bzw. eine Auslaßöffnung auf beiden in axialer Richtung des Laufrades gegen überliegenden Seiten des Laufradgehäuses aufweist, **da durch gekennzeichnet,** daß jeder Anschlußbereich zusätzlich in einer im wesentlichen radialen Richtung des Laufrades je eine Einlaß- bzw. Auslaßöffnung (6 bzw. 7) aufweist.

2. Seitenkanalverdichter nach Anspruch 1,
**dadurch gekennzeichnet,**
daß sich die Anschlußbereiche hinsichtlich ihrer axialen Breite mindestens bis in die Trennebene der Laufradgehäuse (3;4) erstrecken.

3. Seitenkanalverdichter nach Anspruch 1 oder 2,
**dadurch gekennzeichnet,**
daß die Anschlußbereiche zu einem Anschlußblock (5) zusammengefaßt sind.

4. Seitenkanalverdichter nach Anspruch 2 oder 3,
**dadurch gekennzeichnet,**
daß am Laufradgehäuse (3;4) mindestens eine in ihrer Form und Größe der Form und Größe der Einlaß- bzw. Auslaßöffnung (6 bzw. 7) angepaßte Dichtfläche (10) in einem dem zwischen der Einlaß- und der Auslaßöffnung (6 bzw. 7) bestehenden Winkelabstand (11) entsprechenden Winkelabstand zur Einlaß- bzw. zur Auslaßöffnung (6 bzw. 7) angeordnet ist.

5. Seitenkanalverdichter nach Anspruch 4,
**dadurch gekennzeichnet,**
daß in entsprechendem Winkelabstand (11) mehrere Dichtflächen (10) gleichmäßig über den Umfang des Laufradgehäuses (3;4) verteilt angeordnet sind.

6. Seitenkanalverdichter nach einem der vorhergehenden Ansprüche,
**dadurch gekennzeichnet,**
daß die Einlaß- und die Auslaßöffnungen (6 bzw. 7) des Anschlußblockes (5) jeweils von einer Auflagefläche umgeben sind, an die ein Bauelement anschließbar ist.

## Claims

1. Side channel compressor having at least one impeller which revolves in a respective divided impeller housing (3, 4), on which impeller housing are located at least two circular-sector-like connection regions which are located in the circumferential direction and each of which has at least one inlet opening or one outlet opening on both sides of the impeller housing that lie opposite each other in the axial direction of the impeller, characterised in that each connection region additionally has a respective inlet or outlet opening (6 or 7) in a substantially radial direction of the impeller.

2. Side channel compressor according to claim 1, characterised in that in terms of their axial width, the connection regions extend into the parting plane of the impeller housing (3, 4).

3. Side channel compressor according to claim 1 or 2, characterised in that the connection regions are combined to form a connection block (5).

4. Side channel compressor according to claim 2 or 3, characterised in that arranged on the impeller housing (3, 4), at an angular distance from the inlet opening or outlet opening (6 or 7) that corresponds to the angular distance (11) between the inlet opening (6) and the outlet opening (7), is at least one sealing surface (10) which is matched in terms of its shape and size to the shape and size of the inlet opening (6) and outlet opening (7).

5. Side channel compressor according to claim 4, characterised in that a plurality of sealing surfaces (10) are distributed evenly over the circumference of the impeller housing (3, 4) at an appropriate angular distance (11).

6. Side channel compressor according to one of the preceding claims, characterised in that the inlet openings (6) and outlet openings (7) of the connection block (5) are in each case surrounded by a supporting surface, to which a component can be connected.

## Revendications

1. Compresseur à canal latéral, comportant au moins un rotor tournant dans un corps (3, 4) de rotor respectif en deux parties, corps sur lequel se trouvent au moins deux zones de raccordement en secteur de cercle, situées en direction circonférentielle et qui comportent chacune au moins une ouverture d'admission ou, respectivement, de refoulement sur deux côtés du corps de rotor qui sont opposés dans la direction axiale du rotor, **caractérisé** en ce que chaque zone de raccordement comporte une ouverture supplémentaire, respectivement d'admission ou de refoulement (6 ou 7), dans une direction essentiellement radiale du rotor.

2. Compresseur à canal latéral suivant la revendication 1, **caractérisé** en ce que la largeur axiale des zones de raccordement s'étend au moins jusqu'au plan de joint du corps (3, 4) de rotor.

3. Compresseur à canal latéral suivant la revendication 1 ou 2, **caractérisé** en ce que les zones de raccordement sont réunies en un bloc (5) de raccordement.

4. Compresseur à canal latéral suivant la revendication 2 ou 3, **caractérisé** en ce qu'au moins une surface (10) d'étanchéité, dont la forme et la dimension sont adaptées à la forme et à la dimension de l'ouverture respective (6 ou 7) d'admission ou de refoulement, est disposée sur le corps (3, 4) de rotor à un écartement angulaire correspondant à l'écartement (11) angulaire existant entre l'ouverture (6) d'admission et l'ouverture (7) de refoulement.

5. Compresseur à canal latéral suivant la revendication 4, **caractérisé** en ce que plusieurs surfaces (10) d'étanchéité sont disposées sur la circonférence du corps (3, 4) de rotor en étant régulièrement réparties à un écartement (11) angulaire correspondant.

6. Compresseur à canal latéral suivant l'une des revendications précédentes, **caractérisé** en ce que les ouvertures d'admission et de refoulement (6 ou 7) du bloc (5) de raccordement sont respectivement entourées d'une surface de contact, à laquelle peut être raccordé un élément de construction.
